# EUROPÄISCHE PATENTSCHRIFT

(11) **EP 4 092 696 B1**
(45) Veröffentlichungstag und Bekanntmachung des Hinweises auf die Patenterteilung: **28.08.2024**
(21) Anmeldenummer: 22159846.9
(22) Anmeldetag: 02.03.2022
(51) Int. Cl.: H01F 7/127, H01F 7/16

(54) **ELEKTROMAGNETISCHER AKTUATOR**
ELECTROMAGNETIC ACTUATOR
ACTIONNEUR ÉLECTROMAGNÉTIQUE

(30) Priorität: 17.05.2021 DE 102021112642
(43) Veröffentlichungstag der Anmeldung: 23.11.2022
(73) Patentinhaber: SVM Schultz Verwaltungs-GmbH & Co. KG, 87700 Memmingen (DE)
(72) Erfinder: Wassermann, Ralph, 87752 Holzgünz (DE); Scholz, Johannes, 87772 Pfaffenhausen (DE)
(74) Vertreter: Patentanwälte Olbricht, Buchhold, Keulertz Partnerschaft mbB

(56) Entgegenhaltungen:
- CN-A- 1 123 453
- DE-A1- 102018 128 142
- DE-A1- 4 021 623

## Beschreibung

Die Erfindung betrifft einen elektromagnetischen Aktuator gemäß dem Oberbegriff von Anspruch 1.

Zum Betätigen mechanisch linear betätigbarer Vorrichtungen, etwa Ventilschiebern eines Ventils, sind elektromagnetische Aktuatoren unterschiedlichster Ausgestaltungen bekannt. Diese weisen üblicherweise ein Gehäuse, einen Kern, ein Joch, einen Spulenkörper mit Spulenwicklungen und einen axial bewegbaren Anker darin auf. In dem Aktuator wird ein magnetischer Kreis gebildet, der das Gehäuse, den Kern, das Joch und den Anker umfasst. Liegt an den Spulenwicklungen eine Spannung an, fließt darin ein Strom, wodurch in dem magnetischen Kreis des Aktuators ein magnetischer Fluss erzeugt wird. Dieser beaufschlagt den Anker mit einer Kraft, welche den Anker in der axialen Richtung linear verschiebt.

Der Anker ist weiterhin üblicherweise im Kern und im Joch verschiebbar gelagert. Hierzu weist der Anker entsprechende Flächenabschnitte auf, die gleitend in komplementär geformten Ausnehmungen angeordnet sind. Wie etwa in EP 3 651 167 A1 beschrieben wird, könnte ein Lagerelement vorgesehen sein, das einen rohrförmigen Lagerabschnitt zum Lagern des Ankers und einen ringscheibenförmigen Befestigungsabschnitt zum Befestigen des Lagerelements aufweist. Zum Abdecken des Lagerelements kann eine zusätzliche Abdeckplatte vorgesehen sein, die an einem Buchsenelement angeordnet ist und zusammen mit dem Buchsenelement an einer äußeren Stirnfläche des Jochs verklebt oder auf andere Weise befestigt wird. Die Abdeckplatte erlaubt ein zweischrittiges Befestigen des Buchsenelements an dem Joch. Wenn die Abdeckplatte an dem Joch befestigt ist, kann sie ein Eindringen von Verunreinigungen, etwa Späne, in den elektromagnetischen Aktuator verhindern.

Aus der CN 1 123 453 A ist ein elektromagnetischer Aktuator bekannt, der ein Gehäuse und in dem Gehäuse einen Spulenkörper mit einer Wicklung umfasst. Die Wicklung umgibt einen Ankerraum zumindest teilweise, wobei in dem Ankerraum ein Anker axial bewegbar angeordnet ist. Ein Polstück lagert den Anker in Radialrichtung und umfasst ein Flansch, wobei Polstück und Flansch einstückig ausgebildet sind.

Auch aus der DE 10 2018 128 142 A1 und der DE 40 21 623 A1 sind jeweils elektromagnetische Aktuator bekannt, die ein einstückiges Bauteil mit Führungsabschnitt zum radialen Führen des Ankers und Flanschabschnitt aufweisen.

Es ist eine Aufgabe der Erfindung, einen verbesserten elektromagnetischen Aktuator zu schaffen, der eine derartige Abdeckplatte aufweist, welche jedoch kostengünstiger herstellbar ist und eine Schutzwirkung hinsichtlich des Eindringens von Verunreinigungen verbessern kann, bei gleichzeitig insgesamt möglichst geringem axialen Bauraumbedarf.

Hauptmerkmale der Erfindung sind im kennzeichnenden Teil von Anspruch 1 angegeben. Ausgestaltungen sind Gegenstand der Ansprüche 2 bis 6.

Es wird ein elektromagnetischer Aktuator vorgeschlagen, aufweisend ein Gehäuse, einen in dem Gehäuse angeordneten Spulenkörper, der mindestens eine Spulenwicklung trägt, die einen Ankerraum zumindest teilweise umschließt, einen in dem Ankerraum axial bewegbar angeordneten Anker, einen ersten Lagerabschnitt zum radialen Lagern des Ankers, und einen plattenförmigen Abschnitt, der an dem ersten Lagerabschnitt an einer von dem Ankerraum abgewandten Seite angeordnet ist. Erfindungsgemäß ist vorgesehen, dass der erste Lagerabschnitt und der plattenförmige Abschnitt ein einstückiges, kombiniertes Lagerbauteil ausbilden.

Das Gehäuse umschließt den Spulenkörper, den Ankerraum und den Anker und könnte etwa eine weitgehend zylindrische Form aufweisen. Das Gehäuse ist bevorzugt an einem stirnseitigen Ende offen, sodass der Spulenkörper mit daran angeordneten Spulenwicklungen in das Gehäuse einbringbar ist. Es ist vorteilhaft, das betreffende stirnseitige Ende durch das Joch zu schließen, indem das Joch und das Gehäuse dort eine form- und/oder kraftschlüssige Verbindung miteinander eingehen. Das Lagerbauteil ist bevorzugt an dem Joch fixiert.

Erfindungsgemäß ist vorgesehen, dass ein Übergangsbereich zwischen dem plattenförmigen Abschnitt und dem ersten Lagerabschnitt einen ersten äußeren Absatz aufweist, der zum Positionieren des Lagerbauteils in eine Jochöffnung steckbar ist. Das Lagerbauteil kann dadurch präzise an der Jochöffnung ausgerichtet werden, wodurch sowohl der erste Lagerabschnitt als auch der Anker und der plattenförmige Abschnitt präzise in dem Gehäuse angeordnet sind. An den ersten äußeren Absatz schließt sich an der vom plattenförmigen Abschnitt abgewandten Seite des Lagerbauteils ein zweiter äußerer Absatz mit verringertem äußeren Durchmesser an.

Der Anker kann bevorzugt einen Ankerkörper und eine Ankerstange umfassen, die miteinander verbunden sind. Die Ankerstange kann an zwei einander entgegengesetzt angeordneten Stirnseiten des Ankerkörpers aus diesem herausragen, sodass der Anker durch Führen der Ankerstange axial beweglich lagerbar ist. Durch einen zweiteiligen Aufbau können die Ankerstange und der Ankerkörper aus unterschiedlichen Materialien hergestellt sein. Beide Komponenten können formschlüssig, kraftschlüssig oder stoffschlüssig miteinander verbunden werden.

Der plattenförmige Abschnitt des Lagerbauteils kann auf das Joch aufgelegt werden und dort eine Jochöffnung zumindest teilweise abdecken. Dadurch kann verhindert werden, dass bei der weiteren Montage oder der Installation des Aktuators Verunreinigungen, beispielsweise Späne, in den Aktuator eindringen. An dem plattenförmigen Abschnitt ist der erste Lagerabschnitt angeordnet, der etwa rohr- oder hülsenförmig ausgebildet ist. Bei der Montage des Lagerbauteils werden folglich der erste Lagerabschnitt und der plattenförmige Abschnitt korrekt positioniert.

Erfindungsgemäß bilden der erste Lagerabschnitt und der plattenförmige Abschnitt ein einstückiges Bauteil aus. Die Fertigung des Lagerbauteils ist insgesamt kostengünstiger als die separate Fertigung einer Abdeckplatte und eines Lagerelements. Zudem entfällt ein Montageschritt, bei dem das Lagerelement separat an dem Gehäuse oder dem Joch angeordnet und anschließend durch die Abdeckplatte abgedeckt wird. Eine separate Ausrichtung einer Abdeckplatte an dem Joch bzw. dem Gehäuse entfällt und ein sich üblicherweise zwischen der Abdeckplatte und dem ersten Lagerelement ergebender Spalt sowie eine dort notwendige Passung wären nicht erforderlich. Die Installation eines einzelnen, kombinierten Lagerbauteils erfolgt rasch, schafft einen ausreichenden Schutz vor Verunreinigungen und die Bauhöhe des Aktuators ändert sich nicht.

In einer vorteilhaften Ausführungsform weist das Lagerbauteil eine durchgehende Bohrung zum Führen des Ankers auf. Die durchgehende Bohrung ist einfach zu fertigen und erlaubt nach der Montage des Lagerbauteils eine Sichtkontrolle einer nach außen gerichteten Seite der Bohrung auf eventuelle Verschmutzung, während die Ankerstange darin angeordnet ist. Zudem entfällt aufgrund der Bohrung eine präzise Ausgestaltung eines Sacklochs zum Bereitstellen einer Anschlagfläche für die Ankerstange in einer bestimmten Axialposition.

Es ist vorteilhaft, wenn die Bohrung einen Absatz aufweist, sodass die Bohrung auf einer von dem Anker abgewandten ersten Seite einen ersten Durchmesser aufweist, der einen auf einer dem Anker zugewandten zweiten Seite angeordneten zweiten Durchmesser übersteigt. Die Ankerstange wird durch den Teil der Bohrung gelagert und geführt, der den zweiten Durchmesser aufweist. Die axiale Länge eines den zweiten Durchmesser aufweisenden Abschnitts der Bohrung kann das Reibungsverhalten der Ankerstange bestimmen und könnte auf die axiale Länge eines üblichen Lagerelements angepasst werden. Der erste Durchmesser umschließt dabei die Ankerstange unter Bildung eines Ringspalts.

Weiterhin ist günstig, wenn ein Buchsenelement auf dem plattenförmigen Abschnitt angeordnet ist. Das Buchsenelement ist zum Einstecken eines Anschlusssteckers vorgesehen, mit dem eine elektrische Spannung an den Spulenwicklungen angelegt werden kann. Das Buchsenelement kann an einer äußeren Stirnfläche des Jochs angeordnet sein. Es könnte dort mit dem Joch verklebt sein, um eine flächige und feste Verbindung mit dem Joch einzugehen. Durch das Buchsenelement ist die Installation und Wartung einfach, da der Anschlussstecker einfach anschließbar und wieder abnehmbar ist. Das Buchsenelement kann zum Versorgen des Aktuators mit einer elektrischen Spannung mindestens zwei elektrische Kontakte zum elektrisch leitenden Kontaktieren zweier korrespondierender elektrischer Kontakte eines Steckers aufweisen. Die elektrischen Kontakte des Buchsenelements sind mit der mindestens einen Spulenwicklung elektrisch leitend verbunden. Es ist vorstellbar, dass das Buchsenelement genau zwei elektrische Kontakte aufweist, die mit einer korrespondierenden Spulenwicklung verbunden sind. Im Falle mehrerer separater Spulenwicklungen können entsprechend weitere elektrische Kontakte vorgesehen sein, insbesondere mehrere Paare von elektrischen Kontakten.

Das kombinierte Lagerbauteil könnte weiterhin auch ein Teil des Buchsenelements sein, sodass ein weiteres Bauteil eingespart werden könnte.

Es ist vorteilhaft, wenn das Buchsenelement eine zu dem plattenförmigen Abschnitt gewandte Anschlagfläche aufweist, wobei der Anker dazu ausgebildet ist, in einer Neutralposition an der Anschlagfläche anzuschlagen. Der Ankerraum wird durch die Anschlagfläche auf der Seite des Jochs begrenzt und die Neutralposition des Ankers wird durch die Anschlagfläche definiert. Es ist vorstellbar, dass der Anker durch ein Federelement in Richtung der Anschlagfläche gedrängt wird, um eine Rückstellung zu erreichen. Aus dieser kann er magnetisch in eine ausgelenkte Position bewegt werden.

Die Anschlagfläche könnte an einem Anschlagkörper angeordnet sein, der an der ersten Seite in die Bohrung ragt. Der Anschlagkörper könnte als ein Vorsprung ausgeführt sein, welcher in die Bohrung ragt. Der Vorsprung und die Bohrung könnten eine geeignete Passung aufweisen, die ein einfaches weitgehend kraftfreies Positionieren des Anschlagkörpers in der Bohrung erlaubt. Diese Ausgestaltung hat den Vorteil, dass der Buchsenkörper bei der Montage des Aktuators sehr präzise ausgerichtet werden kann.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Schnittdarstellung des Aktuators.
- Fig. 2 und 3: Schnittansichten des Aktuators basierend auf zwei Schnittebenen.

Fig. 1 zeigt eine perspektivische Schnittdarstellung eines elektromagnetischen Aktuators 2. Der Aktuator 2 weist ein Gehäuse 4 auf, in dem ein Spulenkörper 6 angeordnet ist. Dieser weist eine Spulenwicklung 8 auf, welche einen Ankerraum 10 im Innern des Gehäuses 4 größtenteils umschließt. In dem Ankerraum 10 befindet sich ein Anker 12, der einen Ankerkörper 14 aufweist, welcher an einer Ankerstange 16 befestigt ist und mit dieser eine konzentrische Anordnung ausbildet. An einem in der Darstellung unteren stirnseitigen Ende des Gehäuses 4 ist ein Kern 18 angeordnet, der von der Ankerstange 16 durchdrungen wird. An einer dem Anker 12 entgegengesetzten Seite des Gehäuses 4 ist wiederum ein Joch 20 vorgesehen. Zwischen dem Kern 18 und dem Joch 20 befindet sich eine Lücke 22, die radial innenseitig durch den Ankerkörper 14 überbrückbar ist.

Der Anker 12 ist linear bewegbar in dem Gehäuse 4 angeordnet. Die Ankerstange 16 sitzt in einer Kernbohrung 24 des Kerns 18 und ist in dieser längsverschiebbar. In einer ausgelenkten Stellung ragt die Ankerstange 16 aus der Kernbohrung 24 heraus, während sie in einer in Fig. 1 gezeigten Neutralposition innerhalb der Kernbohrung 24 verbleibt.

Der Anker 12 wird ausgelenkt, wenn eine Spannung an die Spulenwicklung 8 angelegt wird. Dann fließt in der Spulenwicklung 8 ein Strom, wodurch in dem magnetischen Kreis des elektromagnetischen Aktuators 2, der das Gehäuse 4, den Kern 18, das Joch 20 und den Anker 12 umfasst, ein magnetischer Fluss erzeugt wird. Dieser beaufschlagt den Anker 12 mit einer Kraft, die ihn in der axialen Richtung linear verschiebt. Der Ankerkörper 14 wird dabei in Richtung des Kerns 18 bewegt und kann dort in einen Anschlag mit einer in dem Kern 18 an dessen Innenseite angeordneten, zylindrischen Vertiefung 26 geraten.

An dem Joch 20 ist ein Lagerbauteil 32 angeordnet, das einen plattenförmigen Abschnitt 30 und einen ersten Lagerabschnitt 28 aufweist. Die Ankerstange 16 wird im Bereich des Jochs 20 durch den ersten Lagerabschnitt 28 gelagert. Dieser ist hülsenförmig ausgestaltet und erstreckt sich entlang einer Mittelachse des Aktuators 2 in das Joch 20 in Richtung des Kerns 18 hinein. Das Lagerbauteil 32 weist dabei eine durchgehende Bohrung 34 auf, in der die Ankerstange 16 geführt wird. Die Bohrung 34 weist entlang ihrer Tiefenerstreckung einen Absatz 36 auf, durch den zwei unterschiedliche Durchmesser in der Bohrung 34 gebildet sind. Ein erster Durchmesser d1 auf einer dem Anker 12 abgewandten ersten Seite übersteigt einen zweiten Durchmesser d2 auf einer dem Anker 12 zugewandten zweiten Seite.

In einem Übergangsbereich zwischen dem plattenförmigen Abschnitt 30 und dem ersten Lagerabschnitt 28 ist ein erster äußerer Absatz 38 vorgesehen. Dieser ist in eine Jochöffnung 40 gesteckt und führt zur präzisen Ausrichtung des Lagerbauteils 32 an dem Gehäuse 4, sodass der plattenförmige Abschnitt 30 die Jochöffnung 40 abdeckt und der erste Lagerabschnitt 28 zur Aufnahme der Ankerstange 16 positioniert ist. An einer von dem plattenförmigen Abschnitt 30 abgewandten Seite des Lagerbauteils 32 schließt sich ein zweiter äußerer Absatz 42 an, an dem sich ein äußerer Durchmesser des ersten Lagerabschnitts 28 verringert. Die Montage des Lagerbauteils 32 ist vereinfacht, da nicht der gesamte erste Lagerabschnitt 28 radial bündig in der Jochöffnung 40 platziert ist.

Der plattenförmige Abschnitt 30 und der erste Lageabschnitt 28 sind nicht zentriert bzw. konzentrisch zueinander angeordnet. Der plattenförmige Abschnitt 30 erstreckt sich stattdessen von dem ersten Lagerabschnitt 28 aus in eine radiale Richtung bis über die Spulenwicklung 8. Auf dem plattenförmigen Abschnitt 30 über der Ankerstange 16 ist ein Buchsenelement 44 angeordnet, welches nicht gezeigte elektrische Kontakte zum Verbinden einer externen Spannungsquelle mit der Spulenwicklung 8 aufweist. Das Buchsenelement 44 weist in diesem Ausführungsbeispiel eine Anschlagfläche 46 auf, an der die Ankerstange 16 anliegt. Der Anker 12 könnte beispielsweise in seiner Neutralposition, die der Position aus Fig. 1 entspricht, an der Anschlagfläche 46 liegen.

Das Joch 20 weist einen hohlzylindrischen Innenabschnitt 48 auf, der sich unter Bildung der Lücke 22 in Richtung des Kerns 18 erstreckt. Das Joch 20 könnte an Verbindungslinien 50 in das Gehäuse 4 eingeschraubt sein. Dadurch kann der Spulenträger 6 in das Gehäuse 4 gebracht und durch Befestigen des Jochs 20 fixiert werden.

Fig. 2 zeigt den Aktuator 2 in derselben Schnittrichtung in einer ebenen Darstellung. Hier ist eine Schnittlinie A-A illustriert, die eine um 90° versetzte Schnittdarstellung aus Fig. 3 kennzeichnet. Fig. 3 zeigt aus dieser Perspektive einen Anschlagkörper 52, der an dem Buchsenelement 44 ausgebildet ist und sich stegförmig in Richtung des ersten Lagerabschnitts 28 erstreckt. Der Anschlagkörper 52 weist die Anschlagfläche 46 auf.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 2: Aktuator
- 4: Gehäuse
- 6: Spulenkörper
- 8: Spulenwicklung
- 10: Ankerraum
- 12: Anker
- 14: Ankerkörper
- 16: Ankerstange
- 18: Kern
- 20: Joch
- 22: Lücke
- 24: Kernbohrung
- 26: zylindrische Vertiefung
- 28: erster Lagerabschnitt
- 30: plattenförmiger Abschnitt
- 32: Lagerbauteil
- 34: Bohrung
- 36: Absatz
- 38: erster äußerer Absatz
- 40: Jochöffnung
- 42: zweiter äußerer Absatz
- 44: Buchsenelement
- 46: Anschlagfläche
- 48: Innenabschnitt
- 50: Verbindungslinie
- 52: Anschlagkörper

## Patentansprüche

1. Elektromagnetischer Aktuator (2), aufweisend:
- ein Gehäuse (4),
- einen in dem Gehäuse (4) angeordneten Spulenkörper (6), der mindestens eine Spulenwicklung (8) trägt, die einen Ankerraum (10) zumindest teilweise umschließt,
- einen in dem Ankerraum (10) axial bewegbar angeordneten Anker (12),
- einen ersten Lagerabschnitt (28) zum radialen Lagern des Ankers (12), und
- einen plattenförmigen Abschnitt (30), der an dem ersten Lagerabschnitt (28) an einer von dem Ankerraum (10) abgewandten Seite angeordnet ist,
wobei der erste Lagerabschnitt (28) und der plattenförmige Abschnitt (30) ein einstückiges, kombiniertes Lagerbauteil (32) ausbilden, **dadurch gekennzeichnet, dass** ein Übergangsbereich zwischen dem plattenförmigen Abschnitt (30) und dem ersten Lagerabschnitt (28) einen ersten äußeren Absatz (38) aufweist, der zum Positionieren des Lagerbauteils (32) in eine Jochöffnung (40) steckbar ist und an den sich an der vom plattenförmigen Abschnitt abgewandten Seite des Lagerbauteils ein zweiter äußerer Absatz (42) mit verringertem äußeren Durchmesser anschließt.

2. Elektromagnetischer Aktuator (2) nach Anspruch 1, **dadurch gekennzeichnet, dass** das Lagerbauteil (32) eine durchgehende Bohrung (34) zum Führen des Ankers (12) aufweist.

3. Elektromagnetischer Aktuator (2) nach Anspruch 2, **dadurch gekennzeichnet, dass** die Bohrung (34) einen Absatz (36) aufweist, sodass die Bohrung (34) auf einer von dem Anker (12) abgewandten ersten Seite einen ersten Durchmesser (d1) aufweist, der einen auf einer dem Anker (12) zugewandten zweiten Seite angeordneten zweiten Durchmesser (d2) übersteigt.

4. Elektromagnetischer Aktuator (2) nach einem der vorhergehenden Ansprüche,
**dadurch gekennzeichnet, dass** ein Buchsenelement (44) auf dem plattenförmigen Abschnitt (30) angeordnet ist.

5. Elektromagnetischer Aktuator (2) nach Anspruch 4, **dadurch gekennzeichnet, dass** das Buchsenelement (44) eine zu dem plattenförmigen Abschnitt (30) gewandte Anschlagfläche (46) aufweist, wobei der Anker (12) dazu ausgebildet ist, in einer Neutralposition an der Anschlagfläche (46) anzuschlagen.

6. Elektromagnetischer Aktuator (2) nach Anspruch 2 und 5, **dadurch gekennzeichnet, dass** die Anschlagfläche (46) an einem Anschlagkörper (52) angeordnet ist, der an der ersten Seite in die Bohrung (34) ragt.

## Claims

1. Electromagnetic actuator (2), having:
- a housing (4),
- a coil former (6) which is arranged in the housing (4) and bears at least one coil winding (8) which at least partially surrounds an armature space (10),
- an armature (12) arranged axially movably in the armature space (10),
- a first bearing portion (28) for the radial mounting of the armature (12), and
- a plate-like portion (30) which is arranged on the first bearing portion (28), on a side facing away from the armature space (10),
wherein the first bearing portion (28) and the plate-like portion (30) form an integral, combined bearing component (32), **characterized in that** a transition region between the plate-like portion (30) and the first bearing portion (28) has a first outer shoulder (38) which, for positioning the bearing component (32), is insertable into a yoke opening (40), and a second outer shoulder (42) adjoins the first outer shoulder, on the side of the bearing component facing away from the plate-like portion, with a reduced outer diameter.

2. Electromagnetic actuator (2) according to Claim 1, **characterized in that** the bearing component (32) has a continuous bore (34) for guiding the armature (12).

3. Electromagnetic actuator (2) according to Claim 2, **characterized in that** the bore (34) has a shoulder (36), and therefore the bore (34), on a first side facing away from the armature (12), has a first diameter (d1) which exceeds a second diameter (d2), which is arranged on a second side facing the armature (12).

4. Electromagnetic actuator (2) according to one of the preceding claims, **characterized in that** a socket element (44) is arranged on the plate-like portion (30).

5. Electromagnetic actuator (2) according to Claim 4, **characterized in that** the socket element (44) has a stop surface (46) facing the plate-like portion (30), wherein the armature (12) is designed to strike against the stop surface (46) in a neutral position.

6. Electromagnetic actuator (2) according to Claims 2 and 5, **characterized in that** the stop surface (46) is arranged on a stop body (52) which protrudes on the first side into the bore (34).

## Revendications

1. Actionneur électromagnétique (2), présentant :
- un boîtier (4),
- un corps de bobine (6) disposé dans le boîtier (4) et qui porte au moins un enroulement de bobine (8) qui enferme au moins partiellement un espace d'induit (10),
- un induit (12) disposé de manière axialement mobile dans l'espace d'induit (10),
- une première partie de palier (28) pour le montage radial de l'induit (12), et
- une partie en forme de plaque (30) qui est disposée dans la première partie de palier (28) sur un côté détourné de l'espace d'induit (10),
dans lequel la première partie de palier (28) et la partie en forme de plaque (30) réalisent un composant de palier combiné d'un seul tenant (32),
**caractérisé en ce qu'**une zone de transition entre la partie en forme de plaque (30) et la première partie de palier (28) présente un premier épaulement extérieur (38) qui peut être inséré dans une ouverture de culasse (40) pour positionner le composant de palier (32), et qui, sur le côté du composant de palier, détourné de la partie en forme de plaque, est suivi d'un deuxième épaulement extérieur (42) à diamètre extérieur réduit.

2. Actionneur électromagnétique (2) selon la revendication 1, **caractérisé en ce que** le composant de palier (32) présente un alésage continu (34) pour guider l'induit (12).

3. Actionneur électromagnétique (2) selon la revendication 2, **caractérisé en ce que** l'alésage (34) présente un épaulement (36) de sorte que l'alésage (34) présente sur un premier côté, détourné de l'induit (12), un premier diamètre (d1) qui dépasse un deuxième diamètre (d2) sur un deuxième côté, tourné vers l'induit (12).

4. Actionneur électromagnétique (2) selon l'une quelconque des revendications précédentes, **caractérisé en ce qu'**un élément de douille (44) est disposé sur la partie en forme de plaque (30).

5. Actionneur électromagnétique (2) selon la revendication 4, **caractérisé en ce que** l'élément de douille (44) présente une surface de butée (46) tournée vers la partie en forme de plaque (30), dans lequel l'induit (12) est réalisé pour venir en butée contre la surface de butée (46) dans une position neutre.

6. Actionneur électromagnétique (2) selon les revendications 2 et 5, **caractérisé en ce que** la surface de butée (46) est disposée sur un corps de butée (52) qui fait saillie dans l'alésage (34) sur le premier côté.
